# EUROPÄISCHE PATENTSCHRIFT

(11) **EP 1 616 628 B1**
(45) Veröffentlichungstag und Bekanntmachung des Hinweises auf die Patenterteilung: **30.11.2011**
(21) Anmeldenummer: 04405461.7
(22) Anmeldetag: 16.07.2004
(51) Int. Cl.: B05B 1/16, B05B 15/06

(54) **Brause**
Shower head
Pomme de douche

(43) Veröffentlichungstag der Anmeldung: 18.01.2006
(73) Patentinhaber: Weidmann Plastics Technology AG, 8640 Rapperswil (CH)
(72) Erfinder: Bösch, Paul, 9642 Ebnat-Kappel (CH)
(74) Vertreter: Groner, Manfred

(56) Entgegenhaltungen:
- EP-A- 1 232 801
- BE-A- 544 424
- CH-A5- 646 499
- FR-A- 1 497 857
- FR-A- 2 210 195
- FR-A- 2 453 680
- US-A- 5 145 114
- US-A- 5 383 604
- US-A- 5 707 011
- PATENT ABSTRACTS OF JAPAN Bd. 2003, Nr. 12, 5. Dezember 2003 (2003-12-05) & JP 2004 016974 A (UKIMA KAGAKU KENKYUSHO:KK), 22. Januar 2004 (2004-01-22)

## Beschreibung

Die Erfindung betrifft eine Brause nach dem Oberbegriff des Anspruchs 1.

Eine Brause dieser Art ist im Stand der Technik aus der CH 646 499 bekannt geworden. Diese Brause ist eine Wasserauslaufarmatur zum Umstellen von Strahl auf Brause. Sie besitzt je einen Ventilsitz für einen Strahlauslass und for einen Brauseauslass. Der Verschlusskörper besitzt einen Umstellkolben mit einem O-Ring. Durch Drehen eines Griffknopfes kann ein Brauseauslass offen gehalten werden.

Weitere Brausen dieser Art sind durch die WO 01/23096, die US 5,707,011 und die DE 36 43 320 A bekannt geworden.

Die genannten Brausen haben sich in der Praxis an sich bewährt. Der Erfinder hat sich trotzdem die Aufgabe gestellt, eine Brause der genannten Art noch weiter zu verbessern. Insbesondere soll die erfindungsgemässe Brause noch handlicher und kostengünstiger herstellbar sein, sowie eine besonders ansprechende Gestaltung ermöglichen.

Die Aufgabe ist gemäss Anspruch 1 gelöst. Indem der untere Ventilsitz durch ein gummielastisches Dichtungsmittel gebildet ist, kann die Brause besonders einfach und kostengünstig hergestellt werden. Dieses Dichtungsmittel ist vorzugsweise dichtend in einen hülsenförmigen Teil des Brauseeinsatzes eingesetzt. Das gummielastische Dichtungsmittel besitzt damit eine Doppelfunktion und dient somit als Ventilsitz und zudem zum Abdichten des Brauseeinsatzes.

Die Aufgabe ist gemäss Anspruch 1 gelöst. Indem der untere Ventilsitz durch ein gummielastisches Dichtungsmittel gebildet st, kann die Brause besonders einfach und kostengrünstig hergestellt werden. Dieses Dichtungsmittel ist vorzugsweise dichtend in einen hülsenformigen Teil des Brauseeinsatzes eingesetzt. Das gummielastische Dichtungsmittel besitzt damit eine Doppelfunktion und dient somit als Ventilsitz und zudern zum Abdichten des Brauseeinsatzes.

Ein Schliessen des Ventils mit einer vergleichsweise kleinen Federkraft ist dann besonders zuverlässig möglich, wenn an der Aussenseite des Verschlusskörpers ein gummielastisches und radial nach aussen vorspringendes Dichtungsmittel scheibenförmig ausgebildet ist. Das Dichtungsmittel ist dann infolge seiner Form besonders flexibel und kann mit vergleichsweise kleiner Federkraft die Ventilöfnung schliessen.

Eine besonders hohe Dichtigkeit ergibt sich dann, wenn gemäss einer Weiterbildung der Erfindung das gummielastische und radial nach aussen vorspringende Dichtungsmittel eine Härte von 50-80 Shore, vorzugsweise 60-70 Shore und noch bevorzugter etwa 70 Shore aufweist.

Der Verschlusskörper weist erfindungsgemäss eine untere Dichtfläche auf, die mit dem zweiten und unteren Ventilsitz zusammen arbeitet und die durch einen vergleichsweise harten Werkstoff gebildet ist. Dadurch kann eine besonders kleine Bauhöhe des Kopfes erreicht werden. Das Ventil schliesst trotzdem in beiden Stellungen zuverlässig.

Weist die Brause eine Hülse auf, die auf einen Schaft des Gehäuses aufsetzbar ist, so kann dadurch ein besonders vorteilhafter modularer Aufbau erreicht werden. Vorzugsweise ist hier vorgesehen, dass ein lösbar aufrastbares Betätigungsmittel vorgesehen ist. Dieses Betätigungsmittel ist beispielsweise und vorzugsweise eine Taste, welche in einer Öffnung der Hülse angeordnet ist. Bei der Montage kann das Gehäuse mit dem Ventil und dem Brauseeinsatz fertig hergestellt und in allen Funktionen geprüft werden. Anschliessend wir die gewünschte Hülse aufgesetzt und schliesslich wird allenfalls das Betätigungsmittel bzw. die Taste aufgesetzt bzw. aufgerastet. Dadurch ergibt sich bei einer günstigen Lagerhaltung eine einfache Montage und Auslieferung.

Besitzt die Hülse an einer Unterseite eine Öffnung, in welche ein Ansatz des Gehäuses hineinragt, so kann ein wirksamer Schlagschutz erreicht werden. Diese Ansatz überragt vorzugsweise die Aussenseite der Hülse etwas. Beim Aufschlagen der Brause, beispielsweise auf einen Rand einer Pfanne, wird die Hülse nicht beschädigt. Der Ansatz ist vorzugsweise ein streifenförmiger Steg und die genannte Öffnung der Hülse ist vorzugsweise frontseitig offen. Die Hülse kann hier somit ebenfalls auf den Schaft des Gehäuses aufgeschoben werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der Zeichnung näher erläutert. Es zeigen:
- Figur 1: ein Schnitt durch eine erfindungsgemässe Brause,
- Figur 2: eine räumliche Ansicht der erfindungsgemässen Brause und
- Figur 3: eine weitere Ansicht der erfindungsgemässen Brause.

Die in Figur 1 gezeigte Brause 1 besitzt ein Gehäuse 2, das vorzugsweise einstückig aus einem Kunststoff im Spritzgussverfahren hergestellt ist. Das Gehäuse 2 besitzt eine Wandung 23, welche im Wesentlichen einen Kopf K bildet, an dem ein Schaft 32 angeformt ist, der mit einer Hülse 5 einen Griff G bildet. Der Schaft 32 besitzt an einem Ende eine Wasseranschlusspartie, wie ein Gewinde 3 für den Anschluss der Brause 1, beispielsweise an einen flexiblen Schlauch, der mit einer Wasserversorgungsleitung verbunden ist. Durch den Schaft 32 geht ein Kanal 10, der an einer Mündung 11 in den Kopf K führt.

Der Kopf K besitzt innenseitig einen hülsenförmigen Führungsteil 14, der zur Mündung 11 hin offen ist und in dem ein Verschlusskörper 16 eines Umstellventils verschieblich gelagert ist. Der Führungsteil 14 besitzt eine obere Öffnung 35, welche einen ersten Ventilsitz 12 bildet. In der in Figur 1 gezeigten Stellung des Verschlusskörpers 16 liegt dieser mit einem gummielastischen Ring bzw. scheibenförmigen Dichtungsmittel 13 an diesem Ventilsitz 12 an. Der Anpressdruck wird von einer Spiralfeder 21 gebildet, die einenends am Verschlusskörper 16 und anderenends an einem an sich bekannten Perlator 27 abgestützt ist. Das Dichtungsmittel 13 ragt wie ersichtlich radial vor und ist flügelartig ausgebildet. Das Dichtungsmittel 13 ist axial gesehen flexibel und aus einem vergleichsweise flexiblen Kunststoff hergestellt. Der Kunststoff ist beispielsweise und vorzugsweise EPDM und besitzt eine Härte von 50-80 Shore, vorzugsweise 60-70 Shore und noch bevorzugter etwa 70 Shore. Aufgrund der genannten Formgebung und der hohen Elastizität kann mit dem Dichtungsmittel 13 eine hinreichende Dichtigkeit auch dann erreicht werden, wenn der Ventilsitz 12 einen vergleichsweise kleinen Durchmesser aufweist und zugleich die Feder 21 vergleichsweise schwach ist. Dies ermöglicht eine besonders kleine Bauform des Kopfes K.

Der Verschlusskörper 16 besitzt eine Frontseite 19, welche eine Dichtung bildet und die mit einem zweiten Ventilsitz 20 zusammenarbeitet, der durch ein ringförmiges Dichtungsmittel 22 gebildet wird. Dieses Dichtungsmittel 22 liegt an einer unteren Kante des hülsenförmigen Führungsteils 14 an. Das Dichtungsmittel 22 ist vorzugsweise einstückig ausgebildet und besitzt eine Härte von 10-80 Shore, vorzugsweise 60-70 Shore und noch bevorzugter etwa 70 Shore. Das Dichtungsmittel 22 ist beispielsweise ebenfalls aus EPDM hergestellt.

Das Dichtungsmittel 22 liegt zudem an dem Perlator 27 an und dichtet diesen gegenüber dem Gehäuse 2 und gegenüber einem Brauseeinsatz 24 ab.

Wird in Fig. 1 der Verschlusskörper 23 durch einen Druck auf eine tellerförmige Taste 15 oder ein anderes geeignetes Betätigungsmittel nach unten bewegt, so bewegt sich der Verschlusskörper 16 bzw. die Fläche 19 gegen die rückwirkende Kraft der Feder 21 gegen den zweiten Ventilsitz 20. Liegt die Fläche 19 auf dem zweiten Ventilsitz 20 auf, so wird ein Durchgang 36 geschlossen, welcher zum Perlator 27 führt. Die Dichtigkeit wird einerseits durch das gummielastische Dichtungsmittel 22 und den vergleichsweise harten Verschlusskörper 16 gewährleistet. Befindet sich der Verschlusskörper 16 in der unteren Position, so fliesst das Wasser durch die Mündung 11 in den Führungsteil 14 und durch die Öffnung 35 in einen Raum 37. Von diesem gelangt das Wasser durch Düsenöffnungen 26 nach aussen. Durch den Druck des Wassers im Führungsteil 14 wird der Verschlusskörper 16 gegen die Wirkung der Feder 21 auf dem zweiten Ventilsitz 20 gehalten. Durch Drosseln der Wasserzufuhr kann der Druck bzw. die Kraft auf den Verschlusskörper 16 so vermindert werden, dass dieser wieder in die in Fig. 1 gezeigte obere Stellung fährt. Grundsätzlich sind hier aber auch Rückstellmittel möglich, mit denen der Verschlusskörper 16 in die in Fig. 1 gezeigte Stellung rückstellbar ist. Solche Rückstellmittel sind im Stand der Technik in zahlreichen Ausführungen bekannt geworden.

Befindet sich der Verschlusskörper 16 in der in Fig. 1 gezeigten Stellung, so fliesst das Wasser von der Mündung 11 durch den Durchgang 36 in den Perlator 27 und verlässt diesen als entsprechenden perlenden Strom. Der Brauseeinsatz bzw. Einsatz 24 besitzt somit erste und zweite Mittel zur Strahlbildung. Die ersten Mittel sind die Düsen 26 und die zweiten Mittel der Perlator 27. Der an sich bekannte Perlator 27 ist von oben in den Brauseeinsatz 24 eingesetzt und kann bei abgenommenem Einsatz 24 gereinigt bzw. ausgewechselt werden. Grundsätzlich ist auch ein Perlator 27 oder ein anderes geeignetes Strahlbildungsmittel denkbar, das von unten in den Brauseeinsatz 24 eingesetzt, beispielsweise eingeschraubt ist.

Der Einsatz 24 ist mit einem hier nicht gezeigten Bajonettverschluss oder einem anderen geeigneten Verschluss, beispielsweise einem üblichen Gewinde, in den Kopf K eingesetzt.

Zur Abdichtung des Einsatzes 24 gegenüber dem Gehäuse 2 sind Dichtungsmittel 25 vorgesehen.

Die Hülse 5 kenn eine veredelte bzw. optische Aussenfläche wie verchromt aufweisen. Die Hülse ist auf den Schaft 32 lösbar aufgeschoben. Sie besitzt an einem vorderen Ende einen Ring 29 mit einer ringförmigen Fläche 9 und einer vorzugsweise kreisförmigen Öffnung 6, in welche die Taste 15 durchgreift oder eingesetzt ist. Die Taste 15 besitzt Rastmittel 17 oder andere geeignete Verbindungsmittel, mit denen die Taste 15 lösbar mit dem Verschlusskörper 16 verbunden ist. Unterhalb der ringförmigen Fläche 19 sind innenseitig an der Hülse 5 Rastmittel 7 angeformt, die mit korrespondierenden Rastmitteln 33 des Gehäuses 2 zusammenarbeiten. Die Rastmittel 7 und 33 sind so ausgebildet, dass die Hülse 5 bei abgenommener Taste 15 auf das Gehäuse 2 bzw. den Schaft 32 aufgeschoben und nach Entfernen der Taste 15 wieder abgezogen werden kann.

Die Hülse besitzt an ihrer Unterseite eine längliche und vorne offene Öffnung 8, in die ein korrespondierender Ansatz 28 hineinragt. Dieser Ansatz 28 überragt mit einer streifenförmigen Fläche 18 die Öffnung 8 vorzugsweise etwas, bis 2 mm, wie dies in Fig. 1 mit ca. 0,5 mm gezeigt ist. Die Fig. 2 zeigt ebenfalls die Anordnung des Ansatzes 28 im Hinblick auf den Griff G. Der stegartige Ansatz 28 bildet einen Schlagschutz. Wird die Brause 1 beispielsweise mit der Unterseite auf einen Rand einer Pfanne aufgeschlagen, so wird die Hülse 5 hierbei nicht beschädigt. Der aus Kunststoff hergestellte Ansatz 28 kann jedoch einen solchen Aufschlag ohne weitere Beschädigung aufnehmen. Ein am Gehäuse 2 angeformter Nocken 31 (Fig. 2) verhindert ein Verdrehen der Hülse 5.

Wie insbesondere die Fig. 3 zeigt, besitzt der Kopf K einen vergleichsweise kleinen Aussendurchmesser sowie eine vergleichsweise kleine Höhe. Eine Aussenseite 30 des Kopfes K ist im Wesentlichen konisch und gut sichbar. Der Kopf K überragt an der Oberseite den Griff im Wesentlichen nicht. Vorstehend an der Oberseite ist hier lediglich die Taste 15, die hier beispielsweise mit einem Daumen betätigt wird. Die Höhe des Kopfes K einschliesslich der Taste 15 und des Brauseeinsatzes 24 ist vorzugsweise kleiner als 56 mm, vorzugsweise kleiner als 40 mm. Das Beispiel zeigt einen Kopf K mit ca. 37 cm³ Volumen und ca. 43 mm Höhe. Die Höhe des Kopfes K einschliesslich der Taste 15 und des Brauseeinsatzes 24 ist vorzugsweise kleiner als 50 mm, vorzugsweise kleiner als 45 mm. Der Kopf K ist wie in den Figuren 2 und 3 gezeigt im Wesentlichen konisch, wobei der grösste Aussendurchmesser des Kopfes K vorzugsweise kleiner als 50 mm ist. Vorzugsweise ist der grösste Durchmesser kleiner als 45 mm und der mittlere Aussendruchmesser etwa 35 mm. Dadurch kann eine besonders handliche und formschöne Brause hergestellt werden. Zudem besteht die erfindungsgemässe Brause aus vergleichsweise wenigen und robusten Einzelteilen. Die Brause kann besonders kostengünstig hergestellt werden und ist bezüglich der Fertigung im Hinblick auf den genannten modularen Aufbau auch in der Lagerhaltung und Montage besonders günstig. Wie bereits erwähnt, kann die Brause 1 vor dem Aufschieben der Hülse 5 in allen ihren Funktionen geprüft werden. Durch Herstellen des Gehäuses 2 und der Hülse 5 in unterschiedlichen Farben, Oberflächenstrukturen und/oder Materialien, kann das Aussehen in einfacher Weise und vielfältig verändert werden.

### Bezugszeichenliste

- 1: Brause
- 2: Gehäuse
- 3: Gewinde
- 4: Dichtungsring
- 5: Hülse
- 6: Öffnung
- 7: Rastmittel
- 8: Öffnung
- 9: Fläche
- 10: Kanal
- 11: Mündung
- 12: Ventilsitz
- 13: Dichtungsmittel
- 14: Führungsteil
- 15: Taste
- 16: Verschlusskörper
- 17: Rastmittel
- 18: Fläche
- 19: Frontseite
- 20: Ventilsitz
- 21: Feder
- 22: Dichtungsmittel
- 23: Wandung
- 24: Einsatz
- 25: Dichtungsring
- 26: Düsenöffnung
- 27: Perlator
- 28: Ansatz
- 29: Ring
- 30: Aussenseite
- 31: Nocken
- 32: Schaft
- 33: Rastmittel
- 34: Dichtung
- 35: Öffnung
- 36: Durchgang
- 37: Raum
- G: Griff
- K: Kopf

## Patentansprüche

1. Brause mit einem Gehäuse (2), das einen Kopf (K) bildet, indem ein umstellbares Ventil angeordnet ist, das einen Verschlusskörper (16) besitzt, der zum Umstellen der Strahlart von einem ersten Ventilsitz (12) auf einen zweiten Ventilsitz (20) verschiebbar ist, mit Betätigungsmitteln (15), die mit dem Verschlusskörper (16) verbunden sind und mit einem lösbar am Kopf (K) befestigten Brauseeinsatz (24), der erste und zweite Mittel (26, 27) zur Strahlbildung aufweist, wobei der Verschlusskörper (16) an einer Aussenseite ein gummielastisches und radial nach aussen vorspringendes Dichtungsmittel (13) aufweist, das mit dem ersten und oberen Ventilsitz (12) zusammenarbeitet, **dadurch gekennzeichnet, dass** der zweite und untere Ventilsitz (20) durch ein gummielastisches Dichtungsmittel (22) gebildet ist, wobei der Verschlusskörper (16) eine untere Dichtfläche (19) aufweist, die mit dem zweiten und unteren Ventilsitz (20) zusammenarbeitet und die durch einen vergleichsweise harten Werkstoff gebildet ist.

2. Brause nach Anspruch 1, **dadurch gekennzeichnet, dass** das gummielastische und radial nach aussen vorspringende Dichtungsmittel (13) scheibenförmig ausgebildet ist.

3. Brause nach Anspruch 1 oder 2, **dadurch gekennzeichnet, dass** das gummielastische und nach aussen vorspringende Dichtungsmittel (13) eine Härte von 50-80 Shore, vorzugsweise 60-70 Shore und noch bevorzugter etwa 70 Shore aufweist.

4. Brause nach einem der Ansprüche 1 bis 3, **dadurch gekennzeichnet, dass** das gummielastische Dichtungsmittel (22) dichtend in einem hülsenförmigen Teil des Brauseeinsatzes (24) eingesetzt ist.

5. Brause nach einem der Ansprüche 1 bis 4, **dadurch gekennzeichnet, dass** das gummielastische Dichtungsmittel (22) an einer Oberseite dichtend an einem hülsenförmigen Führungsteil (14) anliegt, in welchem der Verschlusskörper (16) verschieblich gelagert ist.

6. Brause nach einem der Ansprüche 1 bis 5, **dadurch gekennzeichnet, dass** das Dichtungsmittel (22) einstückig ausgebildet ist und eine Härte von 10-80 Shore, vorzugsweise 60-70 Shore und noch bevorzugter etwa 70 Shore aufweist.

7. Brause nach einem der Ansprüche 1 bis 6, **dadurch gekennzeichnet, dass** zwischen dem Verschlusskörper (16) und einem Perlator (27) eine Feder (21) angeordnet ist, welche den Verschlusskörper (16) gegen den ersten und oberen Ventilsitz (12) spannt, wobei die Feder (21) am Perlator (27) abgestützt ist.

8. Brause nach einem der Ansprüche 1 bis 7, **dadurch gekennzeichnet, dass** ein Griff (G) durch eine Hülse (5) gebildet ist, die an einer Unterseite eine Öffnung (8) aufweist, in welche ein Ansatz (28) des Gehäuses (2) hineinragt, wobei dieser Ansatz (28) als Schlagschutz dient.

9. Brause nach Anspruch 8, **dadurch gekennzeichnet, dass** das Gehäuse (2) einen angeformten Schaft (32) aufweist, auf den die Hülse (5) lösbar aufgesetzt ist.

10. Brause nach Anspruch 9, **dadurch gekennzeichnet, dass** die Hülse (5) auf das Gehäuse (2) aufgerastet ist.

11. Brause nach einem der Ansprüche 8 bis 10, **dadurch gekennzeichnet, dass** die Hülse (5) an einem vorderen Ende Rastmittel (7) zur Verankerung der Hülse (5) am Gehäuse (2) aufweist.

12. Brause nach einem der Ansprüche 8 bis 11, **dadurch gekennzeichnet, dass** die Betätigungsmittel eine Taste (15) aufweisen, die lösbar auf dem Verschlusskörper (16) aufgerastet ist.

13. Brause nach einem der Ansprüche 1 bis 12, **dadurch gekennzeichnet, dass** sie modular ausgebildet ist und eine Hülse (5) aufweist, wobei die Brause vor dem Aufschieben der Hülse (5) in allen Funktionen prüfbar ist.

## Claims

1. A shower with a housing (2), which forms a head (K), in which a switchable valve is disposed, said switchable valve comprising a sealing member (16), which can be displaced from a first valve seat (12) to a second valve seat (20) in order to switch the type of jet, with actuating means (15), which are connected with the sealing member (16), and with a shower insert (24), which is removably fixed to the head (K), said shower insert (24) comprising first and second means (26, 27) for forming jets, wherein on its exterior, the sealing member (16) encompasses a rubber-elastic and radially outwardly projecting sealing means (13), which cooperates with the first and upper valve seat (12), **characterized in that** the second and lower valve seat (20) is formed by a rubber-elastic sealing mean (22), wherein the sealing member (16) encompasses a lower sealing surface (19), which cooperates with the second and lower valve seat (20), and which is formed by a comparatively hard material.

2. The shower as claimed in claim 1, **characterized in that** the sealing means (13) is embodied in a discoidal manner.

3. The shower as claimed in claim 1 or 2, **characterized in that** the sealing means (13) has a hardness of 50-80 Shore, preferably 60-70 Shore, and yet more preferably approximately 70 Shore.

4. The shower as claimed in one of claims 1 to 3, **characterized in that** the rubber-elastic sealing means (22) is installed into a sleeve-like part of the shower insert (24) in a sealing manner.

5. The shower as claimed in one of claims 1 to 4, **characterized in that**, at an upper side, the rubber-elastic sealing means (22) abuts in a sealing manner on a sleeve-like guide part (14), the sealing member (16) being displaceably seated in said sleeve-like guide part (14).

6. The shower as claimed in one of claims 1 to 5, **characterized in that** the sealing means (22) is embodied in one piece, and has a hardness of 10-80 Shore, preferably 60-70 Shore, and yet more preferably approximately 70 Shore.

7. The shower as claimed in one of claims 1 to 6, **characterized in that** a spring (21), which clamps the sealing member (16) against the first and upper valve seat (12), is disposed between the sealing member (16) and an aerator (27), whereby the spring (21) is supported on the aerator (27).

8. The shower as claimed in one of the claims 1 to 7, **characterized in that** a handle (G) is formed by a sleeve (5), which, on a lower side, encompasses an opening (8), into which extends a shoulder (28) of the housing (2), whereby this shoulder (28) serves as impact protection.

9. The shower as claimed in claim 8, **characterized in that** the housing (2) encompasses an integrally molded shaft (32), onto which the sleeve (5) is placed in a removable manner.

10. The shower as claimed in claim 9, **characterized in that** the sleeve (5) is interlocked on the housing (2).

11. The shower as claimed in one of claims 8 to 10, **characterized in that**, at a front end, the sleeve (5) encompasses latching means (7) for anchoring the sleeve (5) on the housing (2).

12. The shower as claimed in one of claims 8 to 11, **characterized in that** the actuating means encompass a button (15), which is removably interlocked on the sealing member (16).

13. The shower as claimed in one of claims 1 to 12, **characterized in that** it is constructed in a modular manner, and **in that** a sleeve (5) is slid onto the housing (2), whereby all of the functions of the shower (1) can be tested before the sleeve (5) is slid on.

## Revendications

1. Pomme de douche comprenant un boîtier (2) qui forme une tête (K) dans laquelle est disposée une valve modifiable, qui possède un corps de fermeture (16) qui, pour modifier le type de jet, peut être déplacé d'un premier siège de valve (12) à un deuxième siège de valve (20), comprenant des moyens d'actionnement (15), qui sont connectés au corps de fermeture (16) et un insert de pomme (24) fixé de manière détachable à la tête (K), qui présente des premier et deuxième moyens (26, 27) de formation de jet, le corps de fermeture (16) présentant, sur un côté extérieur, un moyen d'étanchéité (13) ayant l'élasticité du caoutchouc et saillant radialement vers l'extérieur, qui coopère avec le premier siège de valve supérieur (12), **caractérisée en ce que** le deuxième siège de valve inférieur (20) est formé par un moyen d'étanchéité (22) ayant l'élasticité du caoutchouc, le corps de fermeture (16) présentant une surface d'étanchéité inférieure (19) qui coopère avec le deuxième siège de valve inférieur (20) et qui est formée par un matériau relativement dur.

2. Pomme de douche selon la revendication 1, **caractérisée en ce que** le moyen d'étanchéité (13) ayant l'élasticité du caoutchouc et saillant radialement vers l'extérieur est réalisé en forme de rondelle.

3. Pomme de douche selon la revendication 1 ou 2, **caractérisée en ce que** le moyen d'étanchéité (13) ayant l'élasticité du caoutchouc et saillant vers l'extérieur présente une dureté de 50-80 Shore, de préférence de 60-70 Shore, et plus préférablement d'environ 70 Shore.

4. Pomme de douche selon l'une quelconque des revendications 1 à 3, **caractérisée en ce que** le moyen d'étanchéité (22) ayant l'élasticité du caoutchouc est inséré hermétiquement dans une partie en forme de douille de l'insert de pomme (24).

5. Pomme de douche selon l'une quelconque des revendications 1 à 4, **caractérisée en ce que** le moyen d'étanchéité (22) ayant l'élasticité du caoutchouc s'applique sur un côté supérieur de manière hermétique contre une partie de guidage (14) en forme de douille, dans laquelle est supporté de manière déplaçable le corps de fermeture (16).

6. Pomme de douche selon l'une quelconque des revendications 1 à 5, **caractérisée en ce que** le moyen d'étanchéité (22) est réalisé d'une seule pièce et présente une dureté Shore de 10-80 Shore, de préférence de 60-70 Shore, et plus préférablement d'environ 70 Shore.

7. Pomme de douche selon l'une quelconque des revendications 1 à 6, **caractérisée en ce qu'**entre le corps de fermeture (16) et un aérateur (27) est disposé un ressort (21) qui précontraint le corps de fermeture (16) contre le premier siège de valve supérieur (12), le ressort (21) étant supporté sur l'aérateur (27).

8. Pomme de douche selon l'une quelconque des revendications 1 à 7, **caractérisée en ce qu'**une poignée (G) est formée par une douille (5), qui présente sur un côté inférieur une ouverture (8) dans laquelle pénètre un insert (28) du boîtier (2), cet insert (28) servant de protection contre les chocs.

9. Pomme de douche selon la revendication 8, **caractérisée en ce que** le boîtier (2) présente une tige façonnée (32) sur laquelle est posée la douille (5) de manière détachable.

10. Pomme de douche selon la revendication 9, **caractérisée en ce que** la douille (5) est encliquetée sur le boîtier (2).

11. Pomme de douche selon l'une quelconque des revendications 8 à 10, **caractérisée en ce que** la douille (5) présente sur une extrémité avant des moyens d'encliquetage (7) pour l'ancrage de la douille (5) sur le boîtier (2).

12. Pomme de douche selon l'une quelconque des revendications 8 à 11, **caractérisée en ce que** les moyens d'actionnement présentent un bouton (15) qui est encliqueté de manière détachable sur le corps de fermeture (16).

13. Pomme de douche selon l'une quelconque des revendications 1 à 12, **caractérisée en ce qu'**elle est réalisée de manière modulaire, et présente une douille (5), la pomme de douche pouvant être testée pour toutes ses fonctions avant la pose de la douille (5).
